# EUROPÄISCHE PATENTSCHRIFT

(11) **EP 0 943 753 B1**
(45) Veröffentlichungstag und Bekanntmachung des Hinweises auf die Patenterteilung: **24.05.2006**
(21) Anmeldenummer: 99103359.8
(22) Anmeldetag: 20.02.1999
(51) Int. Cl.: E04G 5/12

(54) **Bekleidungsvorrichtung für Gerüste**
Covering device for scaffold structures
Dispositif de couverture pour échafaudages

(30) Priorität: 18.03.1998 DE 29804870 U
(43) Veröffentlichungstag der Anmeldung: 22.09.1999
(73) Patentinhaber: Wilhelm Layher Vermögensverwaltungs-GmbH, 74363 Güglingen-Eibensbach (DE)
(72) Erfinder:
(74) Vertreter: Clemens, Gerhard

(56) Entgegenhaltungen:
- EP-A- 0 032 417
- EP-A- 0 597 094
- WO-A-94/23153
- WO-A-96/25571
- WO-A-97/48863
- DE-A- 2 117 707
- DE-A- 4 125 664
- DE-U- 9 110 828

## Beschreibung

### TECHNISCHES GEBIET

Die vorliegende Erfindung betrifft eine Bekleidungsvorrichtung für Gerüste mit flächigen Bekleidungselementen, die üblicherweise außenseitig oder innenseitig am Gerüst angeordnet sind und insbesondere dem Schutz gegen Flüssigkeits- und Staubdurchgang sowie dem Schutz gegen Durchtritt von Festkörpern und der Wärme- und Schallisolierung dienen, mit Verbindungseinrichtungen, die jeweils eine erste Anschlußeinheit zum Anschluß an Stiele oder Riegel des Gerüsts und eine zweite Anschlußeinheit zum Anschließen der Bekleidungselemente aufweisen, wobei die Bekleidungselemente Randprofileinheiten mit Ausnehmungen aufweisen, wobei jede Verbindungseinrichtung eine erste Anschlusseinheit und eine zweite Anschlusseinheit aufweist und die zweite Anschlusseinheit zumindest ein auskragendes Element aufweist, an dessen freien Endbereich zumindest ein Eingriffselement angeformt ist.

Bei dem Einsatz von Gerüsten, insbesondere bei größeren Gebäuden, vor allem aber auch bei ungünstigen Witterungsbedingungen, bei großem Staubanfall, beispielsweise infolge Sandstrahlarbeiten, und im Bereich von stark von Fußgängern und Fahrzeugen benutzten Straßen und Plätzen ist es häufig erforderlich, die gesamte Gerüstaußenfläche mit einer Bekleidung zu versehen, damit einerseits keine Gegenstände oder Personen aus dem Arbeitsraum des Gerüsts herausfallen können und andererseits vor allem Flüssigkeit, Staub oder andere Materialien nicht in den Außenbereich des Gerüsts austreten und die im Aufenthaltsbereich des Gerüsts befindlichen Personen oder Fahrzeuge gefährden. Ferner kann es zweckmäßig sein, bei ungünstiger Witterung zum Schutz der arbeitenden Personen eine geeignete Bekleidung zu haben.

### STAND DER TECHNIK

Es ist bekannt, je nach den Bedürfnissen zu Bekleidungszwecken entweder Gitter mit Maschendraht oder Folien und/oder Planen - mit gewebeverstärkten Folien - einzusetzen, die jeweils entsprechend den Handhabungsmöglichkeiten größere Flächen der Gerüste abdecken und an den Stoßbereichen einander überlappen oder mit sonstigen Befestigungs- und gegenseitigen Abdichtungsmitteln ausgestattet sind. Das Ausbreiten und Befestigen der Planen erfordert jedoch erheblichen Handarbeitsaufwand und außerdem neigen Planen zu heftigen Flatterbewegungen, insbesondere bei Wind und Sturm. Man kann derartige Planen auch nur mit unverhältnismäßig großem Aufwand an sehr vielen Stellen mit dem Gerüst verbinden. Daraus entstand ein Bedürfnis nach einer steifen Gerüstbekleidung, welche in der DE 41 25 664 A1 offenbart ist. Bei einer derartigen Bekleidung für Gerüste sind an das Horizontal-Längsrohr eines Gerüsts, welches beispielsweise Stiele und Diagonalstäbe enthält, Bekleidungselemente mit Hilfe von Haken und Sicherungselementen angehängt. Diese sind austauschbar an Rahmen der Bekleidungselemente befestigt. Die Bekleidungselemente sind mit Wellblechtafeln und gegebenenfalls seitlichen Dichtungen oder Überlappungen ausgestattet. Auch können Kedernuten für Planen und Schürzen vorgesehen sein.

Aus dem Dokument DE 91 10 828 U ist eine Bekleidungsvorrichtung der eingangs genannten Art bekannt. Die Bekleidungsvorrichtung ist als großflächige Kassette aus profiliertem Blech ausgebildet, das an seinen Seitenlängsrändern Randprofileinheiten aufweist, die in einem vorgegebenen Rastermaß von außen offene L-förmige Ausnehmungen besitzen. Die Kassetten werden außenseitig an einer Gerüstunterkonstruktion eingehängt. Zum Anschluss dient eine U-förmige Schiene, die einerseits an der Gerüstunterkonstruktion angeschlossen ist und andererseits innerhalb des U-Profilquerschnitts bolzenförmige Querglieder aufweist, in die die Kassetten über ihre Ausnehmungen eingehängt werden können.

### DARSTELLUNG DER ERFINDUNG

Der Erfindung liegt das technische Problem bzw. die Aufgabe zugrunde, ausgehend von dem genannten Stand der Technik, eine Gerüstbekleidung aus steifen Bekleidungselementen zu schaffen, die in einfacher Art und Weise schnell montierbar und demontierbar ist und bei der Verbindungseinrichtungen eingesetzt werden können, die wirtschaftlich hergestellt werden können, den problemlosen Anschluß an Standardgerüstbauteile gewährleisten und eine zuverlässige und einfach handhabbare Befestigung der Bekleidungselemente ermöglicht.

Die erfindungsgemäße Bekleidungsvorrichtung für Gerüste ist durch die Merkmale des unabhängigen Anspruchs 1 gegeben. Vorteilhafte Ausgestaltungen und Weiterbildungen sind Gegenstand der abhängigen Ansprüche.

Die erfindungsgemäße Bekleidungsvorrichtung zeichnet sich demgemäß dadurch aus, daß das Eingriffselement als Stabelement mit einem freien Ende ausgebildet ist, die Ausnehmungen als durchgehende Langlöcher in der oberen und unteren Randprofileinheit ausgebildet sind und das nach oben weisende Eingriffselement des auskragenden Elements der zweiten Anschlusseinheit jeweils durch eine Ausnehmung einer oberen Randprofileinheit eines unteren Bekleidungselements und durch eine Ausnehmung einer unteren Randprofileinheit eines über dem unteren Bekleidungselement angeordneten oberen Bekleidungselements durchsetzbar ist.

Bevorzugt wird hierbei die erste Verbindungseinheit als Rohrkupplungseinheit oder als Keilkopfeinheit mit Klemmkeil ausgebildet, so daß ein problemloser Anschluß an das bekannte Layher-Blitz-Gerüst bzw. Layher-Allround-Gerüst möglich ist.

Für die praktische Montagearbeit hat es sich als günstig herausgestellt, die Ausnehmungen jeweils am Seitenrandbereich der Randprofileinheiten anzuordnen.

Eine besonders bevorzugte Ausgestaltung zeichnet sich dadurch aus, daß die Länge des Eingriffselements des auskragenden Elements im wesentlichen so groß ist wie die Höhe zweier übereinander angeordneter Randprofileinheiten bei übereinander angeordneten Bekleidungselementen. Bei der Montage wird dabei so vorgegangen, daß zunächst ein Bekleidungselement mit seiner oberen Randprofileinheit an dem Eingriffselement eingehängt wird und daran anschließend ein darüber angeordnetes Bekleidungselement mit seiner unteren Randprofileinheit mit Ausnehmung mit dem überstehenden Eingriffselement des auskragenden Elements in Eingriff kommt.

Hinsichtlich einer wirtschaftlichen Fertigung - bei Gewährleistung einer einfachen Montage -, zeichnet sich eine besonders bevorzugte Weiterbildung dadurch aus, daß das Element als im Querschnitt L-förmiges Element ausgebildet ist, dessen einer Schenkel an die erste Anschlußeinheit angeschlossen ist.

Eine besonders wirtschaftliche Herstellweise läßt sich dadurch umsetzen, daß das auskragende Element mit Eingriffselement als Rundprofilelement ausgebildet ist, wobei bevorzugt eine gebogene Rundprofilelementstruktur eingesetzt wird. Neben einer wirtschaftlichen Herstellbarkeit gewährleistet eine derartige Ausgestaltung genügend hohe Festigkeits- und Steifigkeitswerte, um eine dauerhaft zuverlässige Tragfunktion für die Bekleidungselemente umzusetzen. Die Demontage der Bekleidungselemente erfolgt in einfacher Art und Weise dadurch, daß diese nach oben abgezogen werden.

Dabei hat sich unter anderem eine Elementstruktur als besonders vorteilhaft herausgestellt, die sich dadurch auszeichnet, daß die zwei Stabelemente durch eine gebogene Rundprofilstruktur gebildet werden, die in einer Draufsicht gesehen eine im wesentlichen U-förmige Struktur besitzt, wobei der Steg der U-förmigen Struktur an der ersten Anschlußeinheit befestigt ist, und in einer Seitenansicht gesehen eine im wesentlichen L-förmige Struktur mit einem nach oben weisenden freien Schenkel, der das freie Ende der Stabelemente bildet, besitzt.

Eine besonders bevorzugte Ausgestaltung zeichnet sich dadurch aus, dass die Randprofileinheit umlaufend ausgebildet ist und stirnaußenseitig umlaufend ein elastisches Dichtprofil aufweist.

Weitere Ausführungsformen und Vorteile der Erfindung ergeben sich durch die in den Ansprüchen ferner aufgeführten Merkmale sowie durch die nachstehend angegebenen Ausführungsbeispiele.

### KURZE BESCHREIBUNG DER ZEICHNUNG

Die Erfindung sowie vorteilhafte Ausführungsformen und Weiterbildungen derselben werden im folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Vorderansicht, Seitenansicht und Draufsicht auf ein Systemgerüst mit teilweise montierten Bekleidungselementen,
- Fig. 2: schematische Rückansicht und Draufsicht auf ein Bekleidungselement mit Randprofileinheiten,
- Fig. 3: schematische Seitenansicht einer ersten Ausführungsvariante einer Verbindungseinrichtung,
- Fig. 4: schematische Draufsicht auf die Verbindungseinrichtung gemäß Fig. 3,
- Fig. 5: schematische Seitenansicht einer zweiten Ausführungsvariante einer Verbindungseinrichtung,
- Fig. 6: schematische Draufsicht auf die Verbindungseinrichtung gemäß Fig. 5,
- Fig. 7: schematische Seitenansicht einer dritten Ausführungsvariante einer Verbindungseinrichtung,
- Fig. 8: schematische Draufsicht auf die Verbindungseinrichtung gemäß Fig. 7,
- Fig. 9: schematische Seitenansicht einer vierten Ausführungsvariante einer Verbindungseinrichtung,
- Fig. 10: schematische Draufsicht auf die Verbindungseinrichtung gemäß Fig. 9,
- Fig. 11 bis 14: schematische Detaildarstellung der Bekleidungsvorrichtung mit Anschlußmöglichkeiten im äußeren Eckbereich unter Einsatz der ersten und zweiten Ausführungsvariante (Fig. 11 und 12) und unter Einsatz der dritten und vierten Ausführungsvariante (Fig. 13 und 14),
- Fig. 15: schematische Detaildarstellung einer Bekleidungsvorrichtung im inneren Eckbereich unter Einsatz der ersten Ausführungsvariante gemäß Fig. 3,
- Fig. 16: schematische Detailperspektive des Anschlusses von vier Bekleidungselementen an eine Verbindungseinheit gemäß Fig. 3,
- Fig. 17: schematische Seitenansicht einer fünften Ausführungsvariante einer Verbindungseinrichtung,
- Fig. 18: schematische Draufsicht auf die Verbindungseinrichtung gemäß Fig. 17,
- Fig. 19: schematische Seitenansicht einer sechsten Ausführungsvariante einer Verbindungseinrichtung,
- Fig. 20: schematische Draufsicht auf die Verbindungseinrichtung gemäß Fig. 19,
- Fig. 21: schematische Seitenansicht einer siebten Ausführungsvariante einer Verbindungseinrichtung,
- Fig. 22: schematische Draufsicht auf die Verbindungseinrichtung gemäß Fig. 21,
- Fig. 23 bis 26: schematische Detaildarstellung der Bekleidungsvorrichtung mit Anschlußmöglichkeiten im äußeren Eckbereich unter Einsatz der fünften und sechsten Ausführungsvariante (Fig. 17 und 19) und unter Einsatz der siebten Ausführungsvariante (Fig. 21),
- Fig. 27: schematische Detaildarstellung einer Bekleidungsvorrichtung im inneren Eckbereich unter Einsatz der siebten Ausführungsvariante gemäß Fig. 17 und
- Fig. 28: schematische Detailperspektive des Anschlusses von vier Bekleidungselementen an eine Verbindungseinheit gemäß Fig. 17.

### WEGE ZUM AUSFÜHREN DER ERFINDUNG

Fig. 1 zeigt schematisch ein Gerüst 12, das von seiner Tragstruktur her als bekanntes sogenanntes Layher-Allround-Gerüstsystem ausgebildet ist. Hierbei werden Vertikalstiele 26 eingesetzt, die in einem vorgegebenen Abstand in Längsrichtung Lochscheiben 48 aufweisen, an die horizontale Tragelemente, Diagonalen 49, Querriegel 28 und dergleichen Elemente mittels der bekannten und bewährten Keilkopfverbindungstechnik angeschlossen werden können.

Im mittleren Bereich des Gerüsts 12 gemäß Fig. 1 ist ausschnittsweise die Anordnung von Bekleidungselementen 14 einer Bekleidungsvorrichtung 10 dargestellt. Der Anschluß der Bekleidungselemente 40 an das Gerüst erfolgt über in Fig. 1 nicht näher dargestellte Verbindungseinrichtungen, die einerseits an das Gerüst angeschlossen werden und andererseits die Bekleidungselemente anschließen. Diese verbindungseinrichtungen werden nachfolgend beschrieben.

In Fig. 2 ist schematisch ein Bekleidungselement 14 dargestellt. Dieses ist als flächiges Viereckelement ausgebildet und besteht vornehmlich aus Metall. Am äußeren Rand ist umlaufend eine im wesentlichen senkrecht zur Elementebene angeordnete Randprofileinheit 30 vorhanden, die bevorzugt als Rechteckhohlprofil ausgebildet ist. Die obere und untere Randprofileinheit 30 weist in ihrem jeweiligen Seitenrandbereich eine als Langloch ausgebildete, in sich geschlossene, durchgehende Ausnehmung 32 auf. Auf der Stirnaußenseite ist umlaufend ein elastisches Dichtprofil 38 vorhanden, so daß durch benachbart angeordnete Bekleidungselemente 14 eine dichte Gesamtgerüstfläche erzeugt werden kann.

In den Fig. 3 und 4 ist eine erste Variante einer Verbindungseinrichtung 16.1 dargestellt, die eine erste Anschlußeinheit 18.1 aufweist, die als bekannte Rohrkupplung zum Anschließen an Gerüstrohre ausgebildet ist. An die erste Anschlußeinheit 18.1 ist eine zweite Anschlußeinheit 20.1 angeschlossen, die aus gebogenem Rundstahl besteht und eine Raumstruktur wie folgt besitzt. In einer Draufsicht bildet die zweite Anschlußeinheit 20.1 im wesentlichen eine U-förmige Kontur, wobei der Steg an die erste Anschlußeinheit 18.1 angeschlossen ist. Am jeweiligen Flanschende der U-förmigen Struktur schließt sich ein nach oben weisendes Eingriffselement 24 eines nach vorne, das heißt von der ersten Anschlußeinheit 18.1 weg, auskragenden Elements 22 an, derart, daß sich in einer Seitenansicht gesehen (Fig. 3) eine im wesentlichen L-förmige Kontur ergibt. In dieses Eingriffselement 24 werden die Randprofileinheiten der Bekleidungselemente 14 über ihre Ausnehmungen 33 eingehängt.

Die Fig. 5 und 6 zeigen eine weitere Ausführungsvariante einer Verbindungseinrichtung 16.2, die ihrem grundsätzlichen Aufbau nach der Verbindungseinrichtung 16.1 ähnelt. Es ist dieselbe erste Anschlußeinheit 18.1 als Rohrkupplung eingesetzt. Jedoch ist die Raumstruktur der zweiten Anschlußeinheit 20.2 abgeändert, indem nämlich die in der Draufsicht gesehen vorhandene U-Form wesentlich flacher ausgebildet ist, so daß der Abstand der Eingriffselemente 24 der auskragenden Elemente 22 wesentlich größer ist als im Ausführungsbeispiel gemäß Fig. 4. Die Verbindungseinrichtung 16.2 wird bevorzugt im Eckbereich eines Gerüstes eingesetzt, was weiter unten näher ausgeführt wird.

Die in den Fig. 7 und 8 dargestellte Verbindungseinrichtung 16.3 weist hinsichtlich der zweiten Anschlußeinheit 20.1 wesentlich ähnliche Konturen auf wie die Verbindungseinrichtung 16.1, jedoch ist hier die erste Anschlußeinheit 18.2 als Keilkopfklemmeinheit zum Anschluß an eine Lochplatte 48 eines Gerüststiels ausgebildet.

Die Fig. 9 und 10 zeigen eine vierte Ausführungsvariante einer Verbindungseinrichtung 16.4, bei der die erste Anschlußeinheit 18.2 wiederum als Keilkopfklemmeinheit zum Anschluß an eine Lochplatte 48 ausgebildet ist, die zweite Anschlußeinheit 20.3 aus zwei getrennten an die erste Anschlußeinheit 18.2 angeschlossene seitlich auskragende Elemente 22 mit jeweils einem nach oben weisenden Eingriffselement 24 ausgebildet ist. Die beiden Elemente 22 sind jeweils in einer Draufsicht gesehen im wesentlichen U-förmig gebogen, wobei ein Flanschende an der ersten Anschlußeinheit 18.2 angeschlossen ist. An das andere Flanschende ist nach oben weisend das Eingriffselement 24 angeformt, das mit der Ausnehmung der entsprechenden Randprofileinheit eines Bekleidungselements 14 in Eingriff kommt. Diese Verbindungseinrichtung 16.4 ist geeignet, um im Außeneckbereich eines Gerüsts eingesetzt zu werden.

Fig. 11 zeigt schematisch einen Ausschnitt aus einem Layher-Blitz-Gerüst im Bereich einer Außenecke. Im Eckbereich kommt die Verbindungseinheit 16.2 zum Einsatz. Gleichzeitig ist im Eckbereich ein gekantetes Eckblech 72 vorhanden, das die Verbindung zwischen ankommendem Bekleidungselement 14 und abgehendem Bekleidungselement 14 herstellt. Das Eckblech 72 ist dabei so gekantet, daß es im eingesetzten Zustand an dem jeweilig benachbarten Dichtprofil 31 des Bekleidungselements 14 anliegt. Im rechten Bereich ist an den Stirnrand der Bekleidungselemente 14 eine Abschlußprofileinrichtung 50 angeschraubt. Auf die Abschlußprofileinrichtung 50 ist ein Abschlußblech oder -platte 70 über ein Befestigungsmittel (Schraube 40) an der Ausnehmung 32 der Randprofileinheit 30 des Bekleidungselements 14 angeschlossen. Das Abschlußblech 70 stellt die dichtende Verbindung zu einer Abschlußwand 76 her.

Fig. 12 zeigt schematisch einen Ausschnitt aus einem Layher-Blitz-Gerüst im Eckbereich und mit anschließendem Paßfeld zwischen ankommendem und abgehendem Bekleidungselement. Auch hier wird an den Stirnseiten der Bekleidungselemente jeweils eine hier vertikal verlaufende Abschlußprofileinrichtung 50 eingesetzt, an der ein Paßblech 78 dichtend befestigt ist.

Fig. 13 zeigt schematisch einen Ausschnitt aus einem Layher-Allround-Gerüst im Bereich einer Außenecke, wobei im Eckbereich die Verbindungseinrichtung 16.4 eingesetzt wird. Auch hier im Eckbereich ein gekantetes Eckblech 72 eingesetzt.

Die bereits beschriebenen Bekleidungselemente 14 besitzen umlaufend ein überstehendes Gummidichtprofil 38. Die Abmessungen der auskragenden Elemente 22 der zweiten Anschlußeinheit 20.1 sind in Verbindung mit der Anordnung der Ausnehmung 32 so bemessen, daß die Gummiprofildichtungen 38 der Stirnseiten benachbarter Bekleidungselemente 14 bei eingehängten Bekleidungselementen 14 dichtend aufeinanderliegen.

Fig. 14 zeigt schematisch einen Ausschnitt aus einem Layher-Allround-Gerüst im Bereich einer Außenecke, wobei ähnlich wie in Fig. 11 im rechten Bereich über eine an der Stirnseite der Bekleidungselemente 14 befestigte Abschlußprofileinrichtung 50 ein Abschlußblech 70 einen dichtenden Anschluß an eine Wand 76 herstellt.

Fig. 15 zeigt schematisch einen Ausschnitt aus einem Layher-Allround-Gerüst im Bereich einer Innenecke. Auf der Stirnseite der beiden im rechten Winkel ankommenden Bekleidungselemente 14 ist jeweils eine Abschlußprofileinrichtung 50 angeschlossen. Die Halterung der Bekleidungselemente 14 erfolgt über die bereits beschriebenen Verbindungseinrichtungen 16.1.

Zwischen beiden Abschlußprofileinrichtungen 50 ist ein gekantetes Eckblech 76 vorhanden, das bauseitig an die Abschlußprofileinrichtungen 50 nach vorherigem Zuschnitt beispielsweise angenagelt wird.

Fig. 16 zeigt schematisch eine Detailperspektive von innen des Anschlusses von insgesamt vier Bekleidungselementen 14 an eine Verbindungseinrichtung 16.1 mit zwei auskragenden Elementen 22 mit Eingriffselementen 24. Dabei ist insbesondere erkennbar, daß die Ausnehmungen 32 als Langlöcher ausgebildet sind und durchgehend an den Randprofileinheiten 30 vorhanden sind.

In einer nicht dargestellten Ausführungsvariante sind im unteren Bereich die Stabelemente der zweiten Anschlußeinheiten nach oben weisend vorhanden und die darüber angeordneten zweiten Anschlußbereiche mit nach unten weisenden Stabelementen vorhanden.

Die in Fig. 17 und 18 dargestellte fünfte Ausführungsvariante einer Verbindungseinrichtung 16.5 besitzt neben der bereits beschriebenen ersten Anschlußeinheit 18.1 eine zweite Anschlußeinheit 20.4, die ein im Querschnitt L-förmiges auskragendes Element 22 besitzt, dessen einer in Fig. 17 nach unten weisender Schenkel 42 an die erste Anschlußeinheit 18.1 angeschlossen (angeschweißt) ist und dessen zweiter Schenkel 44 von der ersten Anschlußeinheit 18.1 weg nach vorne auskragt. An den zweiten Schenkel 44 sind auf beiden Seiten weiter auskragende Vorsprungeinheiten 23 angeformt, in deren Endbereich eine Ausnehmung 25 vorhanden ist, in die von oben her ein nach oben überstehendes Eingriffselement 24 eingeführt ist, das als Rundstabelement ausgebildet ist und über eine nicht näher dargestellte Schweißnaht mit dem zweiten Schenkel 44 verbunden ist.

Die dargestellte Verbindungseinrichtung 16.5 ist geeignet, in einer Ebene angeordnete Bekleidungselemente 14 miteinander zu verbinden.

In Fig. 19 und 20 ist eine Verbindungseinrichtung 16.6 dargestellt, die geeignet ist, rechtwinklig aufeinandertreffende Bekleidungselemente 14 miteinander zu verbinden, wobei zu Dichtungszwecken ein weiter unten beschriebenes rechtwinkliges Eckbekleidungselement 80 eingesetzt wird.

Die Verbindungseinrichtung 16.6 besitzt eine zweite Anschlußeinheit 20.5, die als im Querschnitt L-förmiges auskragendes Element 22 ausgebildet ist, wobei der in Fig. 19 vertikal angeordnete erste Schenkel 42 des Elements 22 an die erste Anschlußeinheit 18.1 angeschlossen (angeschweißt) ist. Der zweite Schenkel 44 des Elements 22 kragt nach vorne aus und besitzt in einer Draufsicht gesehen eine im wesentlichen in Form eines gleichschenkligen Trapezes ausgebildete Umfangskontur, wobei an der längeren Grundlinie der Trapezkontur der erste Schenkel 42 angeformt ist. An den beiden Seitenlinien der Trapezkontur ist jeweils eine rechteckförmige, von außen her offene Ausnehmung 46 eingeformt, wobei zu beiden Stirnseiten der Ausnehmung 46 jeweils ein als Rundstabprofilelement ausgebildetes, nach oben überstehendes Eingriffselement 24 befestigt (verschweißt) ist. Insgesamt sind somit vier Eingriffselemente 24 vorhanden.

Die in den Figuren 17 bis 20 dargestellten Verbindungseinrichtungen 16.5, 16.6 ermöglichen einen problemlosen Anschluß beispielsweise an das LAYHER-Blitz-Gerüst.

Die siebte Ausführungsvariante gemäß den Figuren 21 und 22 erlaubt den problemlosen Anschluß an das Layher-Allround-Gerüst. Die Verbindungseinrichtung 16.7 weist eine erste Anschlußeinheit 18.2 auf, die dem bekannten Keil-Anschluß des Layher-Allround-Gerüsts entspricht. Die zweite Anschlußeinheit 20.6 ist im wesentlichen ähnlich wie die zweite Anschlußeinheit 20.4 gemäß Fig. 17 und 18 ausgebildet, lediglich mit einem Unterschied in der Geometrie hinsichtlich der Ausbildung der Vorsprungeinheiten 23, so daß in einer Draufsicht gesehen der zweite Schenkel 44 des auskragenden Elements 22 (Fig. 22) eine geringere Kraglänge besitzt als die Kraglänge des Elements 22 gemäß Fig. 18.

Fig. 23 zeigt schematisch den Anschluß von Bekleidungselementen im Eckbereich eines Layher-Blitz-Gerüstes. Hierbei kommen die Verbindungseinheiten 16.5 und 16.6 (im Außeneckbereich) zum Einsatz. Im Eckbereich wird zusätzlich ein rechtwinkliges Eckbekleidungselement 80 eingesetzt, das entsprechend den übrigen Bekleidungselementen ebenfalls Ausnehmungen 32 in der Randprofileinheit 30 aufweist, in die die Eingriffselemente 24 der zweiten Anschlußeinheiten 20.4, 20.5 eingreifen können. Das Eckbekleidungselement 80 besitzt ebenfalls stirnaußenseitig umlaufend ein elastisches Dichtprofil 38 derart, daß bei eingehängtem Eckbekleidungselement 80 ein dichtender Anschluß an die benachbarten Bekleidungselemente 14 gewährleistet ist. Im in Fig. 23 rechts angeordneten Anschlußbereich ist eine Abschlußprofileinrichtung 50 angeordnet, die mit ihrem Dichtprofil 62 dichtend an dem Dichtprofil 38 des benachbarten Bekleidungselements 14 anliegt und die über eine Schraubenverbindung 40 mit dem benachbarten Bekleidungselement 14 verbunden ist. Die Schraube 40 ist in einer Ausnehmung der Randprofileinheit 30 des Bekleidungselements 14 verankert und in die an der Abschlußprofileinrichtung 50 vorhandenen Mutter eingeschraubt. Zwischen der Wand 76 und der Abschlußprofileinrichtung 50 ist ein passend zugeschnittenes Blech vorhanden, das beispielsweise mittels einer Nagelverbindung mit der Vollprofileinheit 54 der Abschlußprofileinrichtung 50 verbunden ist.

Fig. 24 zeigt ebenfalls eine äußere Eckverbindung mittels der Verbindungseinrichtung 16.6 und den Anschluß weiterer Gerüstfelder im rechten Bereich, wobei zum Maßausgleich wiederum ein Passblech 78 eingesetzt wird, das an zwei jeweils am ankommenden beziehungsweise abgehenden Bekleidungselement 14 befestigten Abschlußprofileinrichtungen 50 angeschlossen ist.

Wie Fig. 25 zeigt, ist im äußeren Eckbereich zum Verbinden der Bekleidungselemente 14 bei einem Allround-Gerüst unter Einsatz der Verbindungseinrichtung 16.7 keine spezielle angepasste Eckausbildung der Verbindungseinrichtung 16.7 erforderlich. Es werden im Eckbereich zwei Verbindungseinrichtungen 16.7 eingesetzt, wobei in entsprechender Anwendung das bereits oben beschriebene Eckbekleidungselement 80 verwendet wird.

Fig. 26 zeigt den Einsatz der Verbindungseinrichtung 16.7 im äußeren Eckbereich und bei dichtendem Anschluß an eine vorhandene Wand mittels eines Passbleches 70.

Fig. 27 zeigt eine sogenannte Inneneckausbildung mit Anschluß der Bekleidungselemente 14 über die Verbindungseinrichtung 16.5 an ein LAYHER-Blitz-Gerüst. Im Gegensatz zur Außenecklösung kommt hier ein Eckbekleidungselement 80.1 zum Einsatz, das seine Randprofileinheit 30 mit Ausnehmungen 32 entsprechend außenseitig aufweist. Auch bei dieser Lösung ist eine spezielle Verbindungseinrichtung für den Eckbereich nicht erforderlich. Es können dieselben Verbindungseinrichtungen 16.5 eingesetzt werden, die auch zum Anschluß der übrigen in einer Ebene liegenden Bekleidungselemente eingesetzt werden.

Die Darstellung in Fig. 28 entspricht im wesentlichen der Darstellung in Fig. 16, lediglich mit dem Unterschied, daß in Fig. 28 die Verbindungseinrichtung 16.5 mit der zweiten Anschlußeinheit 20.4 dargestellt ist.

## Patentansprüche

1. Bekleidungsvorrichtung (10) für Gerüste (12) mit flächigen Bekleidungselementen (14), die üblicherweise außenseitig oder innenseitig am Gerüst (12) angeordnet sind und insbesondere dem Schutz gegen Flüssigkeits- und Staubdurchgang sowie dem Schutz gegen Durchtritt von Festkörpern und der Wärme- und Schallisolierung dienen, mit Verbindungseinrichtungen (16.1, ..., 16.7), die jeweils erste Anschlusseinheiten (18.1, 18.2) zum Anschluss an Stiele (26) oder Riegel (28) des Gerüsts (12) und jeweils zweite Anschlusseinheiten (20.1, ..., 20.6) zum Anschließen der Bekleidungselemente (14) aufweisen, wobei die Bekleidungselemente (14) Randprofileinheiten (30) mit Ausnehmungen (32) aufweisen, wobei
- jede Verbindungseinrichtung (16.1, ..., 16.7) eine erste Anschlusseinheit (18.1, 18.2) und eine zweite Anschlusseinheit (20.1, ...) aufweist und
- die zweite Anschlusseinheit (20.1, ..., 20.6) zumindest ein auskragendes Element (22) aufweist, an dessen freien Endbereich zumindest ein Eingriffselement (24) angeformt ist,
**dadurch gekennzeichnet, dass**
- das Eingriffselement (24) als Stabelement mit einem freien Ende ausgebildet ist,
- die Ausnehmungen (32) als durchgehende Langlöcher in der oberen und unteren Randprofileinheit (30) ausgebildet sind und
- das nach oben weisende Eingriffselement (24) des auskragenden Elements (22) der zweiten Anschlusseinheit (20.1, ... 20.6) jeweils durch eine Ausnehmung (32) einer oberen Randprofileinheit (30) eines unteren Bekleidungselements (14) und durch eine Ausnehmung (30) einer unteren Randprofileinheit (30) eines über dem unteren Bekleidungselement (14) angeordneten oberen Bekleidungselements (14) durchsetzbar ist.

2. Bekleidungsvorrichtung nach Anspruch 1,
**dadurch gekennzeichnet, daß**
die Ausnehmung (32) jeweils am Seitenrandbereich der Randprofileinheit (30) angeordnet ist.

3. Bekleidungsvorrichtung nach Anspruch 1 oder 2,
**dadurch gekennzeichnet, daß**
die Länge des Eingriffselements (24) im wesentlichen so groß ist, daß zwei übereinander angeordnete Randprofileinheiten (30) bei übereinander angeordneten Bekleidungselementen (14) in Eingriff bringbar sind.

4. Bekleidungsvorrichtung nach einem oder mehreren der vorstehenden Ansprüche,
**dadurch gekennzeichnet, daß**
das Element (22) der zweiten Anschlußeinheit (20.3, 20.4) als im Querschnitt L-förmiges Element ausgebildet ist, dessen einer Schenkel an die erste Anschlußeinheit (18.1; 18.2) angeschlossen ist.

5. Bekleidungsvorrichtung nach einem oder mehreren der Ansprüche 1 bis 3,
**dadurch gekennzeichnet, daß**
das auskragende Element (22) der zweiten Anschlußeinheit (20.1; 20.2) mit Eingriffselement (24) als gebogenes Rundprofilelement ausgebildet ist.

6. Bekleidungsvorrichtung nach einem oder mehreren der vorstehenden Ansprüche,
**dadurch gekennzeichnet, daß**
die zweite Anschlußeinheit (20.1; 20.2; 20.3; 20.4) zwei beabstandet zueinander angeordnete Eingriffselemente (24) besitzt.

7. Bekleidungsvorrichtung nach Anspruch 4,
**dadurch gekennzeichnet**,
der auskragende Schenkel des L-förmigen Elements (20.3) zwei Vorsprungeinheiten (23) aufweist, an deren Endbereich jeweils ein Eingriffselement (24) angeformt ist.

8. Bekleidungsvorrichtung nach einem oder mehreren der vorstehenden Ansprüche,
**dadurch gekennzeichnet, daß**
die erste Anschlußeinheit (18.1) als Rohrkupplungseinheit ausgebildet ist.

9. Bekleidungsvorrichtung nach einem oder mehreren der Ansprüche 1 bis 7,
**dadurch gekennzeichnet, daß**
die erste Anschlußeinheit (18.2) als Keilkopfeinheit mit Keil zum Anschluß an eine Lochplatte (48) ausgebildet ist.

10. Bekleidungsvorrichtung nach einem oder mehreren der vorstehenden Ansprüche,
**dadurch gekennzeichnet, dass**
die Randprofileinheit (30) umlaufend ausgebildet ist und stirnaußenseitig umlaufend ein elastisches Dichtprofil (38) aufweist.

## Claims

1. Cladding arrangement (10) for scaffoldings (12), having sheet-like cladding elements (14) which are usually arranged outside or inside the scaffolding (12) and serve, in particular, for protecting against the ingress of liquids and dust and for protecting against the through-passage of solids and for heat and sound insulation, having connecting devices (16.1, ..., 16.7) which each have first attachment units (18.1, 18.2) for attachment to posts (26) or crossmembers (28) of the scaffolding (12) and second attachment units (20.1, ..., 20.6) for attaching the cladding elements (14), the cladding elements (14) having border-profile units (30) with apertures (32),
- each connecting device (16.1, ..., 16.7) having a first attachment unit (18.1, 18.2) and a second attachment unit (20.1, etc.), and
- the second attachment unit (20.1, ..., 20.6) having at least one projecting element (22), at the free end region of which at least one engagement element (24) is integrally formed,
**characterized in that**
- the engagement element (24) is designed as a bar element with a free end,
- the apertures (32) are designed as through-slots in the top and bottom border-profile units (30), and
- the upwardly oriented engagement element (24) of the projecting element (22) of the second attachment unit (20.1, ..., 20.6) can be passed in each case through an aperture (32) of a top border-profile unit (30) of a bottom cladding element (14) and through an aperture (32) of a bottom border-profile unit (30) of a top cladding element (14), which is arranged above the bottom cladding element (14).

2. Cladding arrangement according to Claim 1, **characterized in that** the aperture (32) is arranged in each case on the side-border region of the border-profile unit (30).

3. Cladding arrangement according to Claim 1 or 2, **characterized in that** the length of the engagement element (24) is essentially such that two border-profile units (30) arranged one above the other can be brought into engagement when cladding elements (14) are arranged one above the other.

4. Cladding arrangement according to one or more of the preceding claims, **characterized in that** the element (22) of the second attachment unit (20.3, 20.4) is designed as a cross-sectionally L-shaped element, of which one leg is attached to the first attachment unit (18.1; 18.2).

5. Cladding arrangement according to one or more of Claims 1 to 3, **characterized in that** the projecting element (22) of the second attachment unit (20.1; 20.2) with engagement element (24) is designed as a curved round-profile element.

6. Cladding arrangement according to one or more of the preceding claims, **characterized in that** the second attachment unit (20.1; 20.2; 20.3; 20.4) has two spaced-apart engagement elements (24).

7. Cladding arrangement according to Claim 4, **characterized in that** the projecting leg of the L-shaped element (20.3) has two extension units (23), at the end region of which in each case one engagement element (24) is integrally formed.

8. Cladding arrangement according to one or more of the preceding claims, **characterized in that** the first attachment unit (18.1) is designed as a tube-coupling unit.

9. Cladding arrangement according to one or more of Claims 1 to 7, **characterized in that** the first attachment unit (18.2) is designed as a wedge-head unit with a wedge for attachment to a perforated plate (48).

10. Cladding arrangement according to one or more of the preceding claims, **characterized in that** the border-profile unit (30) is designed to run all the way round and has an elastic sealing profile (38) running all the way round the outside.

## Revendications

1. Dispositif de couverture (10) pour échafaudages (12) avec des éléments de couverture plans (14) qui sont d'habitude disposés sur la face extérieure ou sur la face intérieure de l'échafaudage (12) et servent en particulier de protection contre le passage de liquide et de poussière, de protection contre le passage de corps solides ainsi que d'isolation thermique et d'insonorisation, avec des dispositifs de liaison (16.1, ...., 16.7) qui comportent chacun de premières unités de raccordement (18.1, 18.2) pour le raccordement à des montants (26) ou à des traverses (28) de l'échafaudage (12) et de deuxièmes unités de raccordement (20.1, ..., 20.6) pour le raccordement des éléments de couverture (14), les éléments de couverture (14) comportant des unités à bord profilé (30) avec des évidements (32),
- chaque dispositif de liaison (16.1, ..., 16.7) comportant une première unité de raccordement (18.1, 18.2) et une deuxième unité de raccordement (20.1, ...) et
- la deuxième unité de raccordement (20.1, ..., 20.6) comportant au moins un élément en porte-à-faux (22) dans la zone d'extrémité libre duquel au moins un élément de prise (24) est formé,
**caractérisé en ce que**
- l'élément de prise (24) est réalisé comme barre avec une extrémité libre,
- les évidements (32) sont réalisés comme trous oblongs continus dans l'unité à bord profilé (30) supérieure et inférieure et **en ce que**
- chaque élément de prise (24) dirigé vers le haut de l'élément en porte-à-faux (22) de la deuxième unité de raccordement (20.1, ...20.6) peut être traversé par un évidement (32) d'une unité à bord profilé supérieure (30) d'un élément de couverture inférieur (14) et par un évidement (30) d'une unité inférieure à bord profilé (30) d'un élément de couverture supérieur (14) disposé au-dessus de l'élément de couverture inférieur (14).

2. Dispositif de couverture selon la revendication 1,
**caractérisé en ce que** chaque évidement (32) est disposé sur la zone de bord latérale de l'unité à bord profilé (30).

3. Dispositif de couverture selon la revendication 1 ou 2,
**caractérisé en ce que** la longueur de l'élément de prise (24) est pour l'essentiel telle que deux unités à bord profilé (30) superposées d'éléments de couverture (14) superposées peuvent être mises en prise.

4. Dispositif de couverture selon une ou plusieurs des revendications précédentes,
**caractérisé en ce que** l'élément (22) de la deuxième unité de raccordement (20.3, 20.4) est réalisé comme élément en forme de L dans la section transversale dont une branche est raccordée à la première unité de raccordement (18.1 ; 18.2).

5. Dispositif de couverture selon une ou plusieurs des revendications 1 à 3,
**caractérisé en ce que** l'élément en porte-à-faux (22) de la deuxième unité de raccordement (20.1 ; 20.2) avec élément de prise (24) est réalisé comme élément à profil circulaire coudé.

6. Dispositif de couverture selon une ou plusieurs des revendications précédentes,
**caractérisé en ce que** la deuxième unité de raccordement (20.1 ; 20.2 ; 20.3 ; 20.4) possède deux éléments de prise (24) disposés avec un écart l'un par rapport à l'autre.

7. Dispositif de couverture selon la revendication 4,
**caractérisé en ce que** la branche en porte-à-faux de l'élément en forme de L (20.3) comporte deux unités en saillie (23) dans la zone d'extrémité desquelles un élément de prise (24) est respectivement formé.

8. Dispositif de couverture selon une ou plusieurs des revendications précédentes,
**caractérisé en ce que** la première unité de raccordement (18.1) est réalisée comme unité d'accouplement de tubes.

9. Dispositif de couverture selon une ou plusieurs des revendications 1 à 7,
**caractérisé en ce que** la première unité de raccordement (18.2) est réalisée comme unité de tête à clavette avec clavette pour le raccordement à une plaque perforée (48).

10. Dispositif de couverture selon une ou plusieurs des revendications précédentes,
**caractérisé en ce que** l'unité à bord profilé (30) est réalisée sur tout le pourtour et comporte un profil d'étanchéité élastique (38) sur tout le pourtour de la face extérieure.
